# FASCICULE DE BREVET EUROPEEN

(11) **EP 0 786 068 B1**
(45) Date de publication et mention de la délivrance du brevet: **26.04.2000**
(21) Numéro de dépôt: 95920968.5
(22) Date de dépôt: 19.05.1995
(51) Int. Cl.: F41A 9/36, F41F 1/10

(54) **ARME A FEU AUTOMATIQUE MULTITUBES DE PETIT OU MOYEN CALIBRE DU TYPE GATLING, NOTAMMENT DESTINEE AU TIR DE MUNITIONS TELESCOPEES**
MEHRLÄUFIGE AUTOMATISCHE FEUERWAFFE VOM GALINGTYPE, INSBESONDERE ZUM VERSCHIESSEN VON TELESKOPARTIGEN MUNITIONEN
SMALL OR MEDIUM GAUGE MULTITUBE AUTOMATIC FIRE ARM OF THE GATLING TYPE, PARTICULARLY INTENDED TO THE FIRING OF TELESCOPED AMMUNITION

(43) Date de publication de la demande: 30.07.1997
(73) Titulaire: CTA International, F-78000 Versailles (FR)
(72) Inventeur: SIMON, Georges, F-18390 Saint-Germain-du-Puy (FR)
(74) Mandataire: Célanie, Christian
(86) Numéro de dépôt international: FR9500665
(87) Numéro de publication internationale: WO9636845

(56) Documents cités:
- DE-A- 1 578 007
- DE-A- 3 627 891
- US-A- 2 959 106
- US-A- 3 688 637
- US-A- 4 278 008

## Description

L'invention concerne une arme à feu automatique multitubes de petit ou moyen calibre du type GATLING, notamment destinée au tir de munitions télescopées, comprenant au moins un système d'alimentation en munitions et un système de chargement et de tir à plusieurs chambres, arme dans laquelle le système de chargement et de tir est logé à l'intérieur d'un corps ou corps de l'arme et comprend un bloc de chargement qui est solidaire en rotation des tubes de l'arme, et dans laquelle chaque chambre, au cours d'une rotation complète du bloc de chargement, passe d'une position de chargement où la chambre est ouverte et latéralement décalée par rapport aux tubes de l'arme pour pouvoir y charger une munition, à une position de tir où la chambre est fermée et axialement alignée avec l'un des tubes de l'arme pour pouvoir procéder au tir de la munition, ladite chambre étant guidée au cours de son déplacement par des moyens de guidage.

Le domaine de l'invention est généralement celui des armes à feu automatiques de petit ou moyen calibre à cadence de tir élevée, de l'ordre de 1000 coups par minute et par tube, qui sont notamment utilisées pour une défense rapprochée antimissiles.

D'une manière générale, le système de chargement et de tir dans une arme automatique multitubes utilisant des munitions classiques, comprend une culasse mobile qui ferme l'extrémité arrière d'une chambre de chargement au moment du tir. Après le tir, la culasse est ouverte pour extraire, par l'arrière de la chambre, la douille de la munition tirée.

Le brevet DE-OS-1 578 007 décrit une arme apte à tirer des munitions sans douille et nécessitant d'abord l'introduction du projectile puis celle de la charge. Du fait de cette structure, le barillet est muni de deux chambres recevant un projectile et deux chambres recevant les charges propulsives, ces quatre chambres étant alternées.

Le brevet US-A-2 959 106 décrit une arme multitube tirant des munitions télescopées. La séquence de tir inclut successivement d'abord l'introduction d'une munition dans chaque chambre, puis la mise à feu, puis l'éjection de la douille.

Dans ces deux documents, il n'est pas fait état d'un barillet incluant des chambres réalisées individuellement à l'intérieur du barillet et qui sont montées pivotantes autour d'un tirant.

Etant donné qu'une munition télescopée se présente sous la forme d'un corps allongé à profil extérieur constant généralement cylindrique, cette forme cylindrique est avantageusement mise à profit notamment dans des armes à feu à un seul tube et à chambre pivotante, pour éjecter automatiquement, par l'avant de la chambre, la douille d'une munition précédemment tirée qui est poussée au fur et à mesure du chargement d'une nouvelle munition dans la chambre. Un tel avantage pourrait donc être également mis à profit dans une arme à feu automatique multitubes du type GATLING pour simplifier la structure du système de chargement et de tir. En effet, dans ce cas, il serait alors possible de supprimer la culasse mobile, comme cela est d'ailleurs envisagé dans le document US-A-3 688 637 qui sert de base au préambule de la revendication 1.

Dans ce document antérieur, le système de chargement et de tir comprend notamment plusieurs chambres reliées les unes aux autres de manière à former une chaîne articulée fermée. Cette chaîne s'enroule, vers une extrémité, sur un bloc rotatif étoilé qui supporte également les tubes de l'arme, alors que la chaîne, vers son autre extrémité, est guidée par un chemin de came.

En considérant le sens de rotation du bloc rotatif étoilé, une chambre qui s'approche de ce bloc rotatif contient une munition à tirer, une chambre qui s'éloigne du bloc contient la douille de la munition précédemment tirée, et une chambre qui parcourt le chemin de came situé au-delà du bloc rotatif reçoit une nouvelle munition, qui, au cours de son chargement, pousse et éjecte la douille précitée.

Cependant, un tel système de chargement et de tir est conçu avec un nombre de chambres supérieur à celui des tubes de l'arme. Il en résulte un bloc de chargement et de tir relativement volumineux présentant une masse importante qui nécessite un organe moteur approprié pour vaincre l'inertie du bloc de chargement.

Le but de l'invention est de pallier les inconvénients précités et elle propose à cet effet une arme à feu automatique multitubes de petit ou moyen calibre du type précité, et qui est caractérisée en ce que chaque chambre de l'arme est montée pivotante autour d'un tirant solidaire du bloc de chargement du système de chargement et de tir, et est liée fonctionnellement à un tube de l'arme, et en ce que les moyens de guidage des chambres sont constitués d'une came interne fixe supportée par ledit arbre central et d'une came externe fixe prévue à la surface interne du corps de l'arme et qui entoure la came interne en étant séparée de celle-ci d'une distance constante correspondant sensiblement au diamètre externe des chambres.

Le nombre des chambres de chargement est égal à celui de tubes de l'arme, ce nombre étant compris entre 2 et 8 (nombre maximum usuel).

D'une manière générale, chaque chambre est constituée d'un corps cylindrique dont la périphérie supporte deux bossages axialement alignés et percés chacun d'une ouverture pour le libre passage du tirant associé à cette chambre.

Selon un mode de réalisation de l'invention, la came interne fixe est par exemple constituée par deux disques supportés par l'arbre central fixe et séparés l'un de l'autre d'une distance inférieure à la longueur des chambres, chaque disque définissant à sa périphérie un chemin de came autour de l'arbre central fixe de support en rotation du bloc de chargement du système de chargement et de tir.

Selon un exemple de réalisation de l'invention, la came externe est par exemple constituée par deux nervures formées sur la paroi interne du corps de l'arme et séparées l'une de l'autre d'une distance inférieure à la longueur des chambres, chaque nervure définissant par son bord d'extrémité libre un chemin de came qui entoure l'un des disques de la came interne fixe précitée.

D'une manière générale, les deux cames fixes interne et externe délimitent quatre zones dans lesquelles chaque chambre passe successivement au cours d'une rotation complète du bloc de chargement du système de chargement et de tir autour de l'axe central précité :
- par une zone de chargement dans laquelle la chambre est ouverte et décalée latéralement par rapport au tube associé de l'arme pour recevoir une munition,
- par une zone de fermeture dans laquelle la chambre se ferme progressivement en se rapprochant du tube associé,
- par une zone de tir dans laquelle la chambre est axialement alignée avec le tube associé de l'arme, et
- par une zone d'ouverture dans laquelle la chambre s'ouvre progressivement en s'écartant du tube associé.

Ainsi, chaque chambre est liée fonctionnellement à l'un des tubes de l'arme et à un tirant, les moyens de guidage faisant pivoter chaque chambre autour de son tirant associé suivant un cycle défini par les moyens de guidage.

Selon une autre caractéristique de l'invention, le bloc de chargement du système de chargement et de tir est logé à l'intérieur du corps de l'arme, monté en arrière des chambres de chargement par rapport à la direction de tir de l'arme et comprend à sa périphérie des goulottes s'étendant parallèlement à l'arbre central fixe, régulièrement réparties autour dudit bloc pour recevoir des munitions et coopérant avec une rampe hélicoïdale fixe prévue sur la paroi interne du corps de l'arme pour déplacer en translation les munitions en direction des chambres au cours de la rotation du bloc de chargement.

En fonctionnement, l'une des goulottes du bloc de chargement est axialement alignée avec l'une des chambres lorsque cette dernière se déplace dans la zone de chargement précitée délimitée par les cames fixes interne et externe.

Selon une autre caractéristique de l'invention, le système d'alimentation en munitions comprend une ouverture latérale d'entrée prévue dans le corps de l'arme et située au niveau du bloc de chargement, cette ouverture d'entrée s'étendant parallèlement à l'arbre central fixe précité et sur une longueur au moins égale à celle d'une munition, cette ouverture permettant le passage des munitions, une à une, entre un magasin d'alimentation et les goulottes de réception du bloc de chargement.

Pour tenir compte du recul de l'arme consécutif au tir d'une munition, la longueur de l'ouverture d'entrée située au niveau du bloc de chargement s'étend sur une longueur supérieure à celle d'une munition.

Selon une autre caractéristique de l'invention, l'arme comprend également un système d'éjection des douilles des munitions tirées, ce système étant logé dans le corps de l'arme, situé en avant des chambres en considérant la direction de tir de l'arme et comprenant un bloc monté rotatif autour de l'axe central fixe précité.

Selon une autre caractéristique de l'invention, le bloc d'éjection comprend à sa périphérie des moyens de support des douilles, l'un de ces supports étant axialement aligné avec celle des chambres située dans la zone de chargement précitée délimitée par les cames fixes interne et externe.

Selon un exemple de réalisation de l'invention, le bloc d'éjection est constitué de deux roues étoilées solidaires de l'arbre central fixe précité, munies d'encoches et séparées l'une de l'autre d'une distance inférieure à la longueur d'une douille, deux encoches axialement alignées des deux roues étoilées formant un support de réception d'une douille poussée par une nouvelle munition introduite dans la chambre qui est située dans la zone de chargement délimitée par les cames fixes interne et externe.

Selon une autre caractéristique de l'invention, le système d'éjection comprend également une ouverture latérale de sortie prévue dans le corps de l'arme et située au niveau du bloc d'éjection, cette ouverture de sortie s'étendant parallèlement à l'axe central fixe précité et sur une longueur au moins égale à celle d'une douille, et un levier fixe pour éjecter une douille à l'extérieur lors de son passage devant ladite ouverture de sortie.

Les tirants qui supportent les chambres assurent la cohésion de l'ensemble tournant de l'arme, cet ensemble comprenant notamment le bloc de chargement, les chambres, les tubes et le système d'éjection. Ces tirants s'étendent parallèlement à l'arbre central fixe de l'arme, et le nombre des chambres peut être éventuellement inférieur au nombre des tirants.

D'une manière générale, la chambre proprement dite qui reçoit une munition télescopée peut avoir une section droite circulaire ou une section droite polygonale, par exemple carrée, pour tirer des munitions télescopées ayant une forme correspondante.

Selon un avantage important de l'invention, chaque chambre de chargement est associée à un tube de l'arme et à un tirant, ce qui permet de concevoir un bloc de chargement compact et dont la masse, le volume et le moment d'inertie autour de l'axe de rotation de l'arme sont réduits.

D'autres avantages, caractéristiques et détails de l'invention ressortiront de la description explicative qui va suivre faite en référence aux dessins annexés, donnés uniquement à titre d'exemple et dans lesquels :
- la figure 1 est une vue en coupe longitudinale schématique d'une arme selon l'invention,
- la figure 2 est une vue en coupe suivant la ligne II-II de la figure 1,
- la figure 3 est une vue de principe schématique pour expliciter le cheminement d'une munition entre son introduction et l'éjection de sa douille,
- la figure 4 est une vue en coupe suivant la ligne IV-IV de la figure 1,
- la figure 5 est une vue en perspective partielle du détail indiqué par la flèche V de la figure 4,
- la figure 6 est une vue en perspective d'une chambre de chargement de l'arme,
- la figure 7 est une vue en coupe suivant la ligne VII-VII de la figure 1,
- la figure 8 est une vue en coupe suivant la ligne VIII-VIII de la figure 1,
- la figure 9 est une vue en coupe semblable à la figure 7 mais selon une variante de réalisation de l'invention, et
- la figure 10 est une vue en coupe correspondant à la figure 8 selon la variante illustrée à la figure 9.

L'arme 1 selon l'invention est telle que schématiquement représentée à la figure 1, est une arme à feu automatique multitubes de petit ou moyen calibre du type GATLING et à cadence de tir élevée, qui est notamment conçue pour le tir de munitions télescopées.

Dans l'exemple illustré sur les figures 1 et 2, cette arme 1 comprend un système SA d'alimentation en munitions, un système SC de chargement et de tir, et un système SE d'éjection des douilles des munitions tirées.

L'arme 1 comprend un corps fixe creux 3, de forme allongée et dont une extrémité ou extrémité arrière est fermée par un fond 5. Trois logements 7, 8 et 9 successifs sont délimités à l'intérieur du corps 3 de l'arme entre son fond 5 et son autre extrémité.

En se reportant aux figures 1, 4 et 5, le système SC de chargement et de tir comprend un bloc de chargement 10 qui est monté rotatif dans le logement 7 du corps 3 de l'arme autour d'un arbre central fixe 12 au moyen de paliers 14. Le bloc de chargement 10 est de forme globalement cylindrique et comporte, à sa périphérie, des empreintes formant des goulottes 16 de réception des munitions M. Les goulottes 16 s'étendent chacune sur toute la longueur du bloc de chargement 10 et sont régulièrement réparties autour de ce bloc 10. Les munitions M réceptionnées dans les goulottes 16 coopèrent avec une rampe hélicoïdale fixe 18 formée sur la paroi interne du logement 7 du corps 3 de l'arme, de manière à pouvoir déplacer également en translation les munitions dans les goulottes 16 au cours de la rotation du bloc de chargement 10.

En se reportant aux figures 1, 2, 6 et 7, le système SC de chargement et de tir comprend plusieurs chambres 20, par exemple au nombre de quatre. Chaque chambre 20 (figure 6) est constituée d'un corps cylindrique allongé 22 percé d'un canal central 24 qui forme la chambre proprement dite destinée à recevoir une munition M. Le corps 22 de chaque chambre 20 comporte à sa périphérie deux bossages 26 en saillie, axialement alignés et percés chacun d'une ouverture 28 pour le libre passage d'un tirant 30 autour de laquelle la chambre 20 associée est montée pivotante. Les chambres 20 peuvent être avantageusement constituées en un matériau composite (enroulé filamentaire).

Les quatre chambres 20 et les quatre tirants 30 associés sont montés dans le logement 8 du corps 3 de l'arme, en étant régulièrement disposés autour de l'arbre central fixe 12 et parallèlement à ce dernier. Les tirants 30 sont solidaires en rotation du bloc de chargement 10 monté dans le logement 7 du corps 3 de l'arme.

Les chambres 20, au cours de la rotation du bloc de chargement 10, sont guidées entre deux cames fixes respectivement interne 32 et externe 34 séparées l'une de l'autre d'une distance constante correspondant au diamètre externe des chambres 20.

La came interne fixe 32 est par exemple constituée de deux disques 32a solidaires de l'arbre central fixe 12 et séparés l'un de l'autre d'une distance inférieure à la longueur des chambres 20.

La came fixe externe 34 est par exemple constituée de deux nervures 34a en saillie sur la paroi interne du logement 8 et séparées l'une de l'autre d'une distance inférieure à la longueur des chambres 20. Chaque nervure 34a entoure un disque 32a et est située sensiblement en regard de ce dernier.

Ainsi, les cames 32 et 34 délimitent entre elles deux chemins de came interne et externe qui guident les chambres 20 au cours de la rotation du bloc de chargement 10 et définissent quatre zones successives s'étendant sur 360° :
- une zone de chargement ZC où une première chambre 20 est ouverte et décalée latéralement par rapport au tube T associé de l'arme pour pouvoir y charger une munition,
- une zone de fermeture ZF où une seconde chambre 20 contenant une munition passe de sa position ouverte à sa position fermée en se rapprochant du tube T associé,
- une zone de tir ZT où une troisième chambre 20 est fermée et axialement alignée avec le tube T associé de l'arme, et
- une zone d'ouverture ZO où la quatrième chambre 20 passe de sa position de fermeture à sa position d'ouverture en s'écartant du tube T associé.

Un ressort 35 à deux lames 36 et 37 est monté sur chaque tirant 30 entre les deux bossages 26 de la chambre 20 associée. Vers une extrémité, la lame 36 du ressort 35 prend appui sur l'arbre central fixe 12, alors que vers son autre extrémité, la lame 37 du ressort 35 prend appui sur le corps 22 de la chambre 20. La fonction de ces ressorts 35 sera explicitée plus loin.

Le système SA d'alimentation en munitions est schématiquement représenté aux figures 1 et 4. Ce système SA d'alimentation comprend une ouverture latérale 38 prévue dans le corps 3 de l'arme au niveau du bloc de chargement 10. Cette ouverture d'entrée 38 s'étend parallèlement aux goulottes 16 du bloc de chargement 10 et sur une longueur supérieure à celle d'une munition pour tenir compte du mouvement de recul de l'arme consécutif au tir d'une munition. Le système SA d'alimentation comprend un magasin externe (non représenté) et des moyens pour déverser en continu les munitions par l'ouverture d'entrée 38 qui sont ensuite réceptionnées par les goulottes 16 du bloc de chargement 10 au cours de la rotation de ce dernier.

En se reportant aux figures 1 et 8, le système SE d'éjection des douilles des munitions tirées à partir des chambres de chargement 20, comprend un bloc d'éjection 40 situé dans le logement 9 du corps 3 de l'arme et monté rotatif autour de l'arbre central fixe 12. Ce bloc d'éjection 40 est supporté en rotation par les tirants 30 qui traversent de part en part le bloc 40, ainsi que les quatre tubes T de l'arme. Le bloc 40 comporte à sa périphérie des goulottes 42 de réception des douilles. Ces goulottes 42 s'étendent parallèlement à l'arbre central fixe 12 et sont régulièrement réparties autour du bloc d'éjection 40. Le système SE d'éjection est complété par une ouverture latérale de sortie 44 située au niveau du bloc d'éjection 40. Cette ouverture de sortie 44 s'étend parallèlement aux goulottes 42 et sur une longueur au moins égale à celle d'une douille. Un dispositif éjecteur fixe 45 situé au niveau de cette ouverture de sortie 44 assure l'éjection des douilles hors des goulottes 42 à leur passage devant cette ouverture 44.

Une variante de réalisation du système SE d'éjection des douilles est schématiquement illustrée à la figure 1. Selon cette variante, le bloc d'éjection est constitué par deux roues étoilées 46 solidaires en rotation des tirants 30. Les deux roues étoilées 46 sont séparées l'une de l'autre d'une distance inférieure à la longueur d'une douille.

Quatre dispositifs de percussion 50 sont logés à l'intérieur du bloc de chargement 10 et sont respectivement associés aux quatre chambres 20. Lorsqu'une chambre 20 entre dans la zone de tir ZT délimitée par les deux cames 32 et 34, un dispositif de commande 52 (figure 1) libère le dispositif de percussion 50 associé à cette chambre 20 pour qu'il vienne percuter l'amorce de la munition. Ce dispositif de commande 52, situé sur la paroi de fond 5 du corps 3 de l'arme, comprend par exemple un levier articulé qui maintient le dispositif de percussion 50 dans un état armé tant que la chambre 20 n'est pas entrée dans la zone de tir ZT. Ce levier supporte un galet qui roule sur une came dont le chemin comporte un décrochement qui, au passage du galet, permet de dégager le levier et libérer ainsi le dispositif de percussion 50. Cette percussion du type mécanique pourrait être remplacée par une initiation électrique ou par induction suivant le type de munition utilisé.

Le logement 9 dans lequel est monté le système d'éjection SE des douilles est fermé par une pièce 55 qui supporte également les tirants 30 ainsi que les tubes T qui se prolongent au-delà de cette pièce 55 solidaire en rotation du bloc de chargement 10 (figure 1).

En se reportant à la figure 2, un organe moteur externe M, tel qu'un moto-réducteur, a un arbre de sortie qui supporte un pignon d'entraînement 56 qui vient engréner une denture 58 prévue à la périphérie de la pièce de support 55 pour entraîner en rotation l'ensemble tournant de l'arme comprenant le bloc de chargement 10, les tirants 30 et les chambres 20 associées, les tubes T et le bloc d'éjection 40. Il est important de noter que les tirants 30 assurent la cohésion de cet ensemble tournant mobile en rotation autour de l'arbre central fixe 12.

En se reportant à la figure 7, une butée d'arrêt 60, de forme arquée, est montée pivotante autour d'un pion 62 supporté par le corps 3 de l'arme. Cette butée 60 est située en avant des chambres 20 et dans la zone de chargement ZC. La butée 60 vient obstruer en partie l'extrémité avant de la chambre 20 située dans la zone de chargement ZC pour arrêter la première munition en cours de chargement, cette butée 60 étant ensuite relevée et maintenue relevée par les douilles des munitions tirées.

Les figures 9 et 10 illustrent une variante de réalisation dans le cas de munitions télescopées ayant une forme carrée par exemple. Dans ce cas, le système d'alimentation SA (figure 10) est complété par des leviers 70 destinés à faciliter la réception des munitions dans les goulottes 16 du bloc de chargement 10, ces goulottes ayant alors une section carrée. Chaque levier 70, à raison d'un levier par goulotte 16, est monté pivotant à une extrémité autour d'un tirant 30, alors que son autre extrémité se termine par un crochet 72 de positionnement. Les quatre leviers 70 sont régulièrement répartis autour du bloc de chargement 10 et pivote sous la commande d'un bossage 74a d'une came centrale 74 associée à quatre tiges 76. La came centrale 74 est fixe et supportée par l'arbre central fixe 12 de l'arme, et les quatre tiges 76 sont montées coulissantes à l'intérieur de passages radiaux ménagés dans le bloc de chargement 10. Chaque tige 76 prend ainsi appui sur la came centrale 74 et sur le levier 70 associé, de manière à faire pivoter ce dernier radialement vers l'extérieur lorsque la tige 76 prend appui sur le bossage 74a de la came centrale 74, c'est-à-dire au moment où le crochet 72 du levier 70 est en regard de l'ouverture d'entrée 38 pour prendre appui sur la nouvelle munition M qui entre par l'ouverture 38 et orienter correctement cette munition M lors de sa réception dans la goulotte 16 associée au levier 70.

On va décrire ci-après le fonctionnement de l'arme.

Lorsque l'organe moteur M est actionné :
- le bloc de chargement 10 est entraîné en rotation autour de l'arbre central fixe 12,
- les tirants 30, solidaires en rotation du bloc de chargement 10, sont entraînés en rotation autour de l'arbre central fixe 12, de sorte que les chambres 20 supportées par les tirants 30 se déplacent entre les cames fixes interne 32 et externe 34,
- les tubes T de l'arme, solidaires en rotation du bloc de chargement 10, sont entraînés en rotation autour de l'arbre central fixe 12, et
- le bloc d'éjection 40, solidaire en rotation du bloc de chargement 10, est également entraîné en rotation autour de l'arbre central fixe 12.

Les munitions extraites du magasin d'alimentation sont déversées en continu par l'ouverture d'entrée 38 du corps 3 de l'arme. Dès qu'une goulotte 16 du bloc de chargement 10 passe devant l'ouverture d'entrée 38, elle réceptionne une munition dont le culot prend appui sur la rampe hélicoïdale fixe 18. Le mouvement de rotation du bloc de chargement 10 et la rampe hélicoïdale fixe 18 provoquent un mouvement de translation des munitions en direction des chambres de chargement 20. Lorsqu'une chambre 20 entre dans la zone de chargement ZC et se déplace tout au long de cette zone, cette chambre est ouverte et se trouve axialement alignée avec l'une des goulottes 16 du bloc de chargement 10. Une munition est ainsi progressivement chargée dans la chambre 20 et est complètement chargée lorsqu'elle vient au contact de la butée d'arrêt située à l'avant de la chambre 20. Une fois chargée, la chambre 20 entre dans la zone de fermeture ZF où le décalage latéral avec le tube T associé de l'arme diminue progressivement. La chambre 20 entre ensuite dans la zone de tir ZT où elle est axialement alignée avec le tube T associé de l'arme. Le percuteur P est actionné et la munition est tirée. La chambre 20 qui contient la douille de la munition tirée entre ensuite dans la zone d'ouverture ZO où elle se décale à nouveau progressivement par rapport au tube T associé. Ensuite, lorsque la chambre 20 entre à nouveau dans la zone de chargement ZC, la nouvelle munition qui est chargée dans la chambre 20 pousse progressivement la douille de la munition précédemment chargée. Lorsque la chambre 20 parcourt la zone de chargement ZC, elle est axialement alignée avec une goulotte 42 du bloc d'éjection rotatif 40 qui réceptionne ainsi la douille qui est ensuite éjectée par l'ouverture de sortie 44.

A chaque cycle correspondant à une rotation complète du bloc de chargement 10, une première chambre 20 parcourt la zone de chargement ZC par exemple, une seconde chambre 20 parcourt la zone de fermeture ZF, une troisième chambre 20 parcourt la zone de tir ZT et la quatrième chambre 20 parcourt la zone d'ouverture ZO, et ainsi de suite.

Les ressorts 35 associés aux chambres 20 ont pour fonction de limiter les efforts de frottement des chambres 20 sur la came externe 34 et de vaincre la force centrifuge appliquée aux chambres 20 lors de la rotation du bloc de chargement 10.

Les cycles de chargement et de tir se succèdent pour tirer une rafale à cadence élevée, les quatre tubes T de l'arme tirant successivement une munition au cours d'une rotation complète du système SC de chargement et de tir, sachant que la position où a lieu la percussion est identique pour tous les tubes T de l'arme.

## Revendications

1. Arme à feu automatique multitubes de petit ou moyen calibre du type GATLING, notamment destiné au tir de munitions télescopées, comprenant au moins un système (SA) d'alimentation en munitions et un système (SC) de chargement et de tir à plusieurs chambres (20), arme dans laquelle le système (SC) de chargement et de tir est logé à l'intérieur d'un corps (3) ou corps de l'arme et comprend un bloc de chargement (10) qui est monté mobile en rotation autour d'un arbre central fixe (12) et qui est solidaire en rotation des tubes de l'arme, et dans laquelle chaque chambre (20), au cours d'une rotation complète du bloc de chargement (10), passe d'une position de chargement et de tir où la chambre (20) est ouverte et latéralement décalée par rapport aux tubes (T) de l'arme pour pouvoir y charger une munition, à une position de tir où la chambre (20) est fermée et axialement alignée avec l'un des tubes (T) de l'arme pour pouvoir procéder au tir de la munition, ladite chambre (20) étant guidée au cours de son déplacement par des moyens de guidage, caractérisée en ce que chaque chambre (20) est montée pivotante autour d'un tirant (30) solidaire du bloc de chargement rotatif (10), et est liée fonctionnellement à un tube (T) de l'arme, et en ce que les moyens de guidage des chambres (20) sont constitués d'une came interne fixe (32) supportée par l'arbre central (12) et d'une came externe fixe (34) prévue sur la surface interne du corps (3) de l'arme et qui entoure la came interne (32) en étant séparée de celle-ci d'une distance constante correspondant sensiblement au diamètre externe des chambres (20).

2. Arme automatique selon la revendication 1, caractérisée en ce que le nombre des chambres (20) de chargement est égal au nombre des tubes (T) de l'arme.

3. Arme automatique selon la revendication 2, caractérisée en ce que chaque chambre (20) est constituée d'un corps cylindrique (22) dont la périphérie supporte deux bossages (26) axialement alignés et percés chacun d'une ouverture (28) pour le libre passage du tirant (30) associé.

4. Arme automatique selon la revendication 3, caractérisée en ce que la came interne fixe (32) est constituée par deux disques (32a) supportés par l'arbre central fixe (12) et séparés l'un de l'autre d'une distance inférieure à la longueur des chambres (20), chaque disque (32a) définissant à sa périphérie un chemin de came autour de l'arbre central (12).

5. Arme automatique selon la revendication 4, caractérisé en ce que la came externe fixe (34) est constituée par deux nervures (34a) formées sur la paroi interne du corps (3) de l'arme et séparées l'une de l'autre d'une distance inférieure à la longueur des chambres (20), chaque nervure (34a) définissant par son bord d'extrémité un chemin de came qui entoure l'un des disques (32a) de la came interne fixe (32).

6. Arme automatique selon l'une des revendications précédentes, caractérisée en ce que les cames fixes interne (32) et externe (34) délimitent quatre zones dans lesquelles chaque chambre (20) passe successivement au cours d'une rotation complète du bloc de chargement (10) :
- une zone de chargement (ZC) dans laquelle la chambre (20) est ouverte et décalée latéralement par rapport à son tube (T) associé de l'arme pour recevoir une munition,
- une zone de fermeture (ZF) dans laquelle la chambre (20) se ferme progressivement en se rapprochant du tube (T) associé,
- une zone de tir (ZT) dans laquelle la chambre (20) est fermée et axialement alignée avec le tube (T) associé de l'arme, et
- une zone d'ouverture (ZO) dans laquelle la chambre (20) s'ouvre progressivement en s'écartant du tube (T) associé.

7. Arme automatique selon l'une quelconque des revendications précédentes, caractérisée en ce que le bloc de chargement (10) est logé à l'intérieur du corps (3) de l'arme, situé en arrière des chambres de chargement (20) par rapport à la direction de tir de l'arme et comprend à sa périphérie des goulottes (16) s'étendant parallèlement à l'arbre central (12), régulièrement réparties autour dudit bloc (10) pour réceptionner des munitions, le bloc (10) et coopérant avec une rampe hélicoïdale fixe (18) prévue sur la paroi interne du corps (3) de l'arme pour déplacer en translation les munitions en direction des chambres de chargement (20) au cours de la rotation du bloc de chargement (10).

8. Arme automatique selon la revendication 7, caractérisée en ce que l'une des goulottes (16) du bloc de chargement (10) est axialement alignée avec l'une des chambres de chargement (20) lorsque cette dernière se déplace dans la zone de chargement (ZC) définie par les cames interne (32) et externe (34).

9. Arme automatique selon la revendication 7 ou 8, caractérisée en ce que le système (SA) d'alimentation comprend une ouverture latérale d'entrée (38) prévue dans le corps (3) de l'arme et située au niveau du bloc de chargement (10) cette ouverture d'entrée (38) s'étendant parallèlement à l'arbre central (12) et sur une longueur au moins égale à celle d'une munition, cette ouverture (38) permettant le passage des munitions, une à une, entre un magasin d'alimentation et les goulottes (16) du bloc de chargement (10).

10. Arme automatique selon la revendication 9, caractérisée en ce que l'ouverture d'entrée (38) s'étend sur une longueur supérieure à celle d'une munition pour tenir compte du mouvement de recul de l'arme consécutif au tir d'une munition.

11. Arme automatique selon l'une quelconque des revendications précédentes, caractérisée en ce qu'elle comprend également un système d'éjection (ZE) des douilles des munitions tirées, ce système étant logé dans le corps (3) de l'arme, situé en avant des chambres (20) en considérant la direction de tir de l'arme et comprenant un bloc d'éjection (40) monté rotatif autour de l'arbre central fixe (12).

12. Arme automatique selon la revendication 11, caractérisée en ce que le bloc d'éjection (40) comprend à sa périphérie des moyens de support des douilles, l'un de ces supports étant axialement aligné avec celle des chambres située dans la zone de chargement (ZC) délimitée par les cames fixes interne (32) et externe (34).

13. Arme automatique selon la revendication 12, caractérisée en ce que le bloc d'éjection (40) est constituée de deux roues étoilées (46) solidaires de l'arbre central (12), munies d'encoches (48) et séparées l'une de l'autre d'une distance inférieure à la longueur d'une douille, deux encoches (48) axialement alignées des deux roues étoilées (46) formant un support de réception d'une douille poussée par une nouvelle munition en cours de chargement.

14. Arme automatique selon la revendication 12 ou 13, caractérisée en ce que le système d'éjection (SE) comprend également une ouverture latérale de sortie (44) prévue dans le corps (3) de l'arme et située au niveau du bloc d'éjection (40), cette ouverture de sortie (44) s'étendant parallèlement à l'arbre central (12) et sur une longueur au moins égale à celle d'une douille, et un levier fixe (50) pour éjecter une douille à l'extérieur lors de son passage devant l'ouverture de sortie (44).

15. Arme automatique selon l'une quelconque des revendications précédentes, caractérisée en ce que les tirants (30) qui supportent les chambres (20) s'étendent parallèlement à l'arbre central fixe (12) et assurent la cohésion de l'ensemble tournant de l'arme comprenant le bloc de chargement (10), les chambres (20), les tubes (T) et le système d'éjection (SE).

16. Arme automatique selon la revendication 15, caractérisée en ce que le nombre de chambres (20) est égal ou inférieur au nombre des tirants (30).

## Patentansprüche

1. Automatische, klein- oder mittelkalibrige Multirohr-feuerwaffe Typ GATLING, die vor allem für das Abschießen von Teleskopmunitionen bestimmt ist, mit mindestens einem System (SA) zur Versorgung mit Munitionen und einem System (SC) zum Laden und Abschießen aus mehreren Kammern (20), und bei welcher sich das Lade- und Abschußsystem (SC) im Inneren eines Körpers (3) oder des Waffenkörpers befindet und die einen Ladeblock (10) umfaßt, der in Drehung um eine stationäre zentrale Welle (12) beweglich montiert und in Drehung fest mit den Waffenrohren verbunden ist, bei welcher jede Kammer (20) bei einer kompletten Drehung des Ladeblocks (10) von einer Lade- und Abschußstellung, in der die Kammer (20) offen und seitlich in bezug auf die Rohre (T) der Waffe verschoben ist, um dort eine Munition zu laden, in eine Abschußposition übergeht, in der die Kammer (20) geschlossen und axial mit einem der Rohre (T) der Waffe ausgerichtet ist, so daß man zum Abschuß der Munition vorgehen kann, wobei besagte Kammer (20) im Laufe ihrer Verschiebung von Führungsmitteln geführt wird, gekennzeichnet dadurch, daß jede Kammer (20) um einen Zugstab (30), der fest mit dem drehenden Ladeblock (10) verbunden ist, schwenkend montiert und funktional mit einem Rohr (T) der Waffe verbunden ist, und dadurch, daß diese Führungsmittel der Kammern (20) aus einem stationären internen Nocken (32) bestehen, der von der zentralen Welle (12) getragen wird und aus einem stationären externen Nocken (34), der auf der Innenoberfläche des Körpers (3) der Waffe vorgesehen ist und den inneren Nocken (32) umgibt, wobei er von diesem inneren Nocken durch eine konstante Entfernung getrennt ist, die in etwa dem Außendurchmesser der Kammern (20) entspricht.

2. Automatische Waffe gemäß dem Anspruch 1, gekennzeichnet dadurch, daß die Anzahl der Kammern (20) zum Laden gleich der Anzahl der Rohre (T) der Waffe ist.

3. Automatische Waffe gemäß dem Anspruch 2, gekennzeichnet dadurch, daß jede Kammer (20) aus einem zylindrischen Körper (22) besteht, dessen Peripherie zwei axial ausgerichtete Höcker (26) trägt, in welche jeweils eine Öffnung (28) für die freie Passage des dazugehörenden Zugstabs (30) gebohrt ist.

4. Automatische Waffe gemäß dem Anspruch 3, gekennzeichnet dadurch, daß der stationäre interne Nocken (32) aus zwei Scheiben (32a) besteht, die von der stationären zentralen Welle (12) getragen und von einander durch eine Entfernung getrennt sind, die geringer ist als die Länge der Kammern (20), und wobei jede Scheibe (32a) an ihrer Peripherie einen Nockenweg um die zentrale Welle (12) bildet.

5. Automatische Waffe gemäß dem Anspruch 4, gekennzeichnet dadurch, daß der stationäre externe Nocken (34) aus zwei Rippen (34a) besteht, die auf der Innenwand des Körpers (3) der Waffe gebildet und von einander durch eine Entfernung getrennt sind, die kleiner ist als die Länge der Kammern (20), wobei jede Rippe (34a) durch ihren Endrand einen Nockenweg bildet, der eine der Scheiben (32a) der stationären internen Nocken (32) bildet.

6. Automatische Waffe gemäß einem der beiden vorhergehenden Ansprüche, gekennzeichnet dadurch, daß die stationären internen (32) und externen (34) Nocken vier Zonen bilden, durch welche jede Kammer (20) nacheinander im Laufe einer kompletten Drehung des Ladeblocks (10) passiert:
- eine Ladezone (ZC), in der die Kammer (20) offen und seitlich in bezug auf ihr dazugehörendes Rohr (T) der Waffe verschoben ist, um eine Munition aufzunehmen,
- eine Verschließzone (ZF), in der sich die Kammer (20) allmählich schließt und dem dazugehörenden Rohr (T) der Waffe nähert,
- eine Abschußzone (ZT), in der die Kammer (20) geschlossen und axial mit dem dazugehörenden Rohr (T) der Waffe gefluchtet ist, und
- eine Öffnungszone (ZO), in der sich die Kammer (20) allmählich öffnet und vom dazugehörenden Rohr (T) entfernt.

7. Automatische Waffe gemäß einem beliebigen der vorhergehenden Ansprüche, gekennzeichnet dadurch, daß sich dieser Ladeblock (10) im Inneren des Körpers (3) der Waffe bezogen auf die Schußrichtung der Waffe hinter den Ladekammern (20) befindet und an seiner Peripherie Rutschen (16) umfaßt, die sich parallel zur zentralen Welle (12) erstrecken und regelmäßig um besagten Block (10) verteilt sind, um die Munitionen aufzunehmen und mit einer stationären helikoïdalen Rampe (18) zusammenwirken, die auf der Innenwand des Körpers (3) der Waffe vorgesehen ist, um die Munitionen im Laufe der Drehung des Ladeblocks (10) in Richtung der Ladekammern (20) zu verschieben.

8. Automatische Waffe gemäß dem Anspruch 7, gekennzeichnet dadurch, daß eine der Rutschen (16) des Ladeblocks (10) axial mit einer der Ladekammern (20) ausgerichtet ist, wenn sich letztere in die Ladezone (ZC) verschiebt, die durch den internen (32) und den externen (34) Nocken abgegrenzt werden.

9. Automatische Waffe gemäß dem Anspruch 7 oder 8, gekennzeichnet dadurch, daß das System (SA) zur Versorgung eine seitliche Eingangsöffnung (38) im Körper (3) der Waffe besitzt, die auf der Ebene des Ladeblocks (10) liegt und sich parallel zur zentralen Welle (12) über eine Länge erstreckt, die mindestens gleich groß ist wie die Länge einer Munition, und wobei die Öffnung (38) die Passage der Munitionen einzeln zwischen einem Versorgungsmagazin und den Rutschen (16) des Ladeblocks (10) erlaubt.

10. Automatische Waffe gemäß dem Anspruch 9, gekennzeichnet dadurch, daß sich die Eingangsöffnung (38) über eine Länge erstreckt, die größer ist als die einer Munition, um die Rückstoßbewegung der Waffe infolge des Abschusses einer Munition zu berücksichtigen.

11. Automatische Waffe gemäß einem beliebigen der vorhergehenden Ansprüche, gekennzeichnet dadurch, daß sie außerdem ein Auswurfsystem (ZE) der Hülsen der abgeschossenen Munitionen umfaßt, wobei sich dieses System im Körper (3) der Waffe vor den Kammern (20) in Abschußrichtung der Waffe befindet und einen Auswurfblock (40) umfaßt, der drehend um die stationäre zentrale Welle (12) montiert ist.

12. Automatische Waffe gemäß dem Anspruch 11, gekennzeichnet dadurch, daß der Auswurfblock (40) an seiner Peripherie Tragmittel für die Hülsen umfaßt, wobei einer der Träger axial mit der der Kammern ausgerichtet ist, die sich in der Ladezone (ZC) befindet, die durch den stationären internen (32) und externen (34) Nocken abgegrenzt wird.

13. Automatische Waffe gemäß dem Anspruch 12, gekennzeichnet dadurch, daß der Auswurfblock (40) aus zwei Sternrädern (46) besteht, die fest mit der zentralen Welle (12) verbunden und mit Kerben (48) versehen und von einander durch eine Entfernung getrennt sind, die kleiner ist als die Länge einer Hülse, wobei zwei axial ausgerichtete Kerben (48) der zwei Sternräder (46) einen Aufnahmeträger für die Hülse bilden, die von einer neuen Munition, die geladen wird, geschoben wird.

14. Automatische Waffe gemäß dem Anspruch 12 oder 13, gekennzeichnet dadurch, daß das Auswurfsystem (SE) außerdem eine seitliche Ausgangsöffnung (44) im Körper (3) der Waffe umfaßt, die auf der Ebene des Auswurfblocks (40) liegt, wobei sich diese Ausgangsöffnung (44) parallel zur zentralen Welle (12) und über eine Länge erstreckt, die mindestens gleich groß ist wie die einer Hülse, und einen stationären Hebel (50) umfaßt, um die Hülse bei ihrer Passage vor der Ausgangsöffnung (44) nach außen auszuwerfen.

15. Automatische Waffe gemäß einem beliebigen der vorhergehenden Ansprüche, gekennzeichnet dadurch, daß sich die Zugstäbe (30), die die Kammern (20) tragen, parallel zur stationären zentralen Welle (12) erstrecken und die Kohäsion der drehenden Einheit der Waffe mit dem Ladeblock (10), den Kammern (20), den Rohren (T) und dem Auswurfsystem (SE) gewährleisten.

16. Automatische Waffe gemäß dem Anspruch 15, gekennzeichnet dadurch, daß die Anzahl der Kammern (20) gleich oder kleiner der Anzahl der Zugstäbe (30) ist.

## Claims

1. A small or medium-calibre multi-barrel automatic weapon of the GATLING type, notably designed to fire telescoped munitions, comprising at least an ammunition feed system (SA) and a loading and firing system (SC) having several chambers (20), weapon in which the loading and firing system (SC) is housed inside a body (3) or bodies of the weapon and comprises a loading unit (10) which is mounted able to revolve around a fixed central shaft (12) and which is integral in rotation with the barrels of the weapon, and in which each chamber (20), during one full revolution of the loading unit (10), moves from a loading and firing position where the chamber (20) is open and laterally offset with respect to the barrels (T) of the weapon so as to be able to load a munition, to a firing position where the chamber (20) is closed and in axial alignment with one of the barrels (T) of the weapon so as to be able to fire a munition, said chamber (20) being guided during its movement by guiding means, characterised in that each chamber (20) is mounted pivoting around a stay (30) integral with the revolving loading unit (10), and which is functionally connected to a barrel (T) of the weapon, and in that the guiding means of the chambers (20) are formed of a fixed inner cam (32), carried by the central shaft (12), and a fixed outer cam (34) provided on the inner surface of the weapon body (3) and which encompasses the inner cam (32) whilst remaining separated from the latter by a distance roughly corresponding to the outer diametre of the chambers (20).

2. An automatic weapon according to Claim 1, characterised in that the number of loading chambers (20) is equal to the number of barrels (T) of the weapon.

3. An automatic weapon according to Claim 2, characterised in that each chamber (20) is formed of a cylindrical body (22) whose periphery carries two axially aligned bosses(26) , both of which are drilled with a hole (28) to allow the associated stay (30) to pass through freely.

4. An automatic weapon according to Claim 3, characterised in that the fixed inner cam (32) is formed of two disks (32a) carried by the fixed central shaft (12) and separated from one another by a distance which is shorter than the length of the chambers (20), each disk (32a) defining at its periphery a cam groove around the central shaft (12).

5. An automatic weapon according to Claim 4, characterised in that the fixed outer cam (34) is formed of two ribs (34a) made on the inner wall of the body (3) of the weapon and separated from one another by a distance which is shorter than the length of the chambers (20), each rib (34a) defining by the edge of its free end a cam groove which encompasses one of the disks (32a) of the fixed inner cam (32).

6. An automatic weapon according to one of the above Claims, characterised in that the two fixed inner (32) and outer (34) cams mark out four areas through which each chamber (20) passes one after the other during the full revolution of the loading unit (10) :
- a loading area (ZC) in which the chamber (20) is open and laterally offset with respect to the associated barrel (T) of the weapon in order to receive a munition,
- a closing area (ZF) in which the chamber (20) gradually closes as it approaches the associated barrel (T),
- a firing area (ZT) in which the chamber (20) is axially aligned with the associated barrel (T) of the weapon, and
- an opening area (ZO) in which the chamber (20) gradually opens as it moves away from the associated barrel T).

7. An automatic weapon according to any one of the above Claims, characterised in that the loading unit (10) is housed inside the body (3) of the weapon, mounted to the rear of the chambers (20) with respect to the weapon's line of fire and comprises, on its periphery, chutes (16) extending in parallel to the central shaft (12), evenly distributed around said unit (10) to receive the ammunition and working in conjunction with a fixed helicoidal ramp (18) provided on the inner wall of the body (3) of the weapon and designed to translate the munitions towards the loading chambers (20) during rotation of the loading unit (10).

8. An automatic weapon according to Claim 7, characterised in that one of the chutes (16) of the loading unit (10) is axially aligned with one of the chambers (20) when the latter moves through the loading area (ZC) marked out by the inner (32) and outer (34) cams.

9. An automatic weapon according to Claim 7 or 8, characterised in that the ammunition feed system (SA) comprises a lateral inlet (38) provided in the body (3) of the weapon and located on a level with the loading unit (10), this inlet (38) extending in parallel to the central shaft (12) and is at least as long as a munition, this inlet (38) allows the munition to pass through, one by one, between an ammunition magazine and the chutes (16) of the loading unit (10) .

10. An automatic weapon according to Claim 9, characterised in that the length of the inlet (38) is greater than that of a munition so as to take into account the recoil movement of the weapon further to a munition being fired.

11. An automatic weapon according to any one of the above Claims, characterised in that it also comprises a system (ZE) to eject the cases of the munitions fired, this system being housed in the body (3) of the weapon, located to the front of the chambers (20) with respect to the line of fire of the weapon and comprising an ejection unit (40) mounted revolving around the fixed central shaft (12).

12. An automatic weapon according to Claim 11, characterised in that the ejection unit (40) comprises means to support the case at its periphery, one of these supports being axially aligned with that of the chamber located in the loading area (ZC) marked out by the fixed inner (32) and outer (34) cams.

13. An automatic weapon according to Claim 12, characterised in that the ejection unit (40) is formed of two star-shaped wheels (46) integral with the central shaft (12), fitted with notches (48) and separated from one another by a distance shorter than the length of a case, two axially aligned notches (48) of the two star-shaped wheels (46) forming a support to receive a case pushed through by a new munition during loading.

14. An automatic weapon according to Claim 12 or 13, characterised in that the ejection system (SE) also comprises a lateral outlet (44) provided in the weapon body (3) and located at a level with the ejection unit (40), this outlet (44) extending in parallel to the central shaft (12) and of a length at least equal to that of a case, and a fixed lever (50) to eject a case outwards when its passes in front of the outlet (44).

15. An automatic weapon according to any one of the above Claims, characterised in that he stays (30) which support the chambers (20) extend in parallel to the fixed central shaft (12) and ensure the cohesion of the revolving assembly of the weapon, this assembly comprising the loading unit (10), the chambers (20), the barrels (T) and the ejection system (SE).

16. An automatic weapon according to Claim 15, characterised in that the number of chambers (20) is equal to or less than the number of stays (30).
